# EUROPÄISCHE PATENTSCHRIFT

(11) **EP 0 267 485 B1**
(45) Veröffentlichungstag und Bekanntmachung des Hinweises auf die Patenterteilung: **12.09.1990**
(21) Anmeldenummer: 87115720.2
(22) Anmeldetag: 27.10.1987
(51) Int. Cl.: F24F 13/14

(54) **Vorrichtung zum Leiten eines Luftstroms**
Device for guiding an air stream
Dispositif pour diriger un courant d'air

(30) Priorität: 12.11.1986 DE 3638616
(43) Veröffentlichungstag der Anmeldung: 18.05.1988
(73) Patentinhaber: HAPPEL GmbH & Co., D-4690 Herne 2 (DE)
(72) Erfinder: Habel, Wilhelm, Ing. grad., D-4690 Herne 2 (DE); Klaner, Gerwin, Dipl.-Ing., D-4322 Sprockhövel 1 (DE); Leuchtmann, Gustav, D-4716 Olfen (DE); Minnerop, Klaus, Dipl.-Ing., D-4630 Bochum (DE); Steinhoff, Norbert, Dipl.-Ing., D-4650 Gelsenkirchen (DE)
(74) Vertreter: Cohausz & Florack Patentanwälte

(56) Entgegenhaltungen:
- US-A- 2 224 312

## Beschreibung

Die Erfindung betrifft eine Vorrichtung zum Leiten eines Luftstroms durch Lamellen, die am Auslaß einer den Luftstrom führenden, insbesondere erzeugenden Einrichtung angeordnet sind, wobei je zwei Lamellen mit ihren der Luftstromquelle zugewandten seitlichen Längskanten an einer an einem Luftauslaß der Einrichtung angeordneten Achse oder an zwei nahe beieinander liegenden Achsen drehbeweglich angelenkt sind um ein Lamellenpaar zu bilden, das mit benachbarten Lamellenpaaren Luftkanäle bildet, deren Breite durch Verschwenken der Lamellen veränderbar ist.

Solche V-förmig angeordnete Lamellen sind am Auslaß einer einen Luftstrom führenden Einrichtung aus der US-Patentschrift 2 224 312 bekannt. Bei dieser bekannten Luftleiteinrichtung wird durch das einzelne Verstellen der Lamellen erreicht, daß die zwischen den Lamellenpaaren austretenden Luftströme in Stärke und Richtung zueinander unterschiedlich sind. Insbesondere soll hierdurch bei einer Abzweigung eines Luftstroms ein gleichmäßiger Luftstrom erreicht werden. Nach einem anfänglichen Einstellen soll diese Einstellung permanent erhalten bleiben.

Bei diesen als auch bei üblichen Luftleiteinrichtungen hat es sich gezeigt, daß die Eindringtiefe des Luftstroms in den Raum insbesondere bei Luftheizgeräten oft nicht genügend tief ist. Dies zeigt sich besonders dann, wenn ein solches Luftheizgerät an der Decke einer Halle befestigt ist und vertikal nach unten bläst.

Aufgabe der Erfindung ist es, eine Luftleitvorrichtung der eingangs genannten Art so zu verbessern, daß eine hohe Induktionswirkung hinsichtlich der umgebenden Raumluft und damit ein schnellerer Abbau der Luftstrahitemperatur und eine erhöhte Raumdurchspülung erreicht wird.

Diese Aufgabe wird erfindungsgemäß dadurch gelöst, daß die seitlichen Stirnseiten des Zwischenraumes jeden Lamellenpaares offen sind um Sekundärluft eintreten zu lassen, wobei die Lamellenpaare selber Nachtströmkanäle für Sekundärluft dadurch bilden, daß sie vor dem Luftauslaß angeordnet sind.

Benachbarte Profilpaare bilden somit als Düse ausgestaltete Schlitzauslässe für den Primärluftstrom, die Profilpaare selber Nachtströmkanäle für Sekundärluft. Es werden damit eine hohe Eindringtiefe in den Raum und eine optimale Luftdurchmischung erreicht.

Besonders vorteilhaft ist es, wenn die Lamellen derart durch Verschwenken verstellbar sind, daß bei einer Strömungsrichtung in Richtung der anströmenden Luft benachbarte Profilpaare einen kleineren Austrittsquerschnitt für die Primärluft aufweisen als in einer zur anströmenden Luft schrägen Richtung.

Die erste Einstellung ist vorteilhaft bei in großen Höhen oberhalb der Aufenthaltszone von Räumen angeordneten Luftauslässen, wo große Anfangsluftgeschwindigkeiten erreicht werden müssen, damit die Luft bis in den Aufenthaltsbereich gelangen kann. Die zweite Anordnung ist besonders von Vorteil bei an den Wänden von Räumen niedrig angeordneten Ausläßen, um zur Vermeidung von Zugerscheinungen die Anfangsgeschwindigkeit der Luft zu reduzieren.

Ausführungsbeispiele der Erfindung sind in den Zeichnungen in Querschnitten dargestellt und werden im folgenden näher beschrieben. Es zeigen:
Fig. 1 einen senkrechten Schnitt durch eine Luftleitvorrichtung an der Wand eines Raumes mit waagerecht in den Raum gerichtetem Luftstrom;
Fig. 2 eine Luftleiteinrichtung nach Figur 1 in einer mittleren Schrägstellung;
Fig. 3 eine Luftleiteinrichtung nach Figur 1 und 2 mit maximaler Schrägstellung.

Die Vorrichtung weist mehrere Lamellen 1a, 1b b auf, die auch Flachprofile, Klappen, Leitbleche, Jalousieprofile genannt werden können und von denen je zwei 1a, 1 b ein Lamellenpaar 2 bilden. Hierzu sind die Lamellen 1 a, 1 b mit ihrem einen Ende an einer Achse 3 angelenkt. Diese Achse 3 ist auf der der Luftstromquelle zugewandten Seite des Lamellenpaars, so daß die anströmende Luft 4 zuerst auf die Achse 3 auftrifft und danach in düsenförmige Schlitzauslässe 5 gelangt, die jeweils zwischen den Lamellenpaaren 2 gebildet werden. Damit bilden die einander benachbarten Lamellen 1a, 1 b zweier verschiedener Lamellenpaare zwischen sich jeweils eine Schlitzdüse, die in Anströmrichtung 6 zur Außenseite hin sich verjüngt.

Die um die Achse 3 drehverstellbaren Lamellen la, 1b können so verstellt werden, daß der Zwischenraum 7 zwischen zwei Lamellen eines Lamellenpaars 2 kleiner wird und der Luftkanal 5 größer als auch der Zwischenraum größer und der Luftkanai 5 entsprechend kleiner. In dem in Figur 1 bis 3 dargestellten Ausführungsbeispiel zeigt die in Figur 1 zu ersehene Stellung eine minimale Breite B der Schlitzdüsen 5 und eine maximale Breite der Sekundärluftkanäle 7, so daß die durch 5 austretende Luft eine sehr hohe Geschwindigkeit und damit eine große Eindringtiefe erreicht und durch 7 ein Maximum an Sekundärluft nachströmen kann. Hierbei ist die Ausströmrichtung 8 gleich oder parallel zur Anströmrichtung 6.

Soll die Ausströmrichtung 8 schräg zur Anströmrichtung 6 sein, so werden die Lamellen 1a nicht um den gleichen Drehwinkel verstellt wie die Lamellen 1 b, sondern eine der beiden Lamellenarten 1 a oder 1 b wird stärker verdreht als die andere, so daß die in Figur 2 dargestellte schräge Mittelstellung erreicht wird. Aufgrund der größeren Breite B ist hier die Ausströmgeschwindigkeit geringer als bei Figur 1. Werden die Lamellen noch stärker in Schräglage verschwenkt, wobei wiederum die Lamellen 1a stärker nach unten entgegen dem Uhrzeigersinn verdreht werden als die Lamellen 1 b, so wird die in Figur 3 dargestellte Stellung erzeugt, bei der der größte freie Strömungsquerschnitt (B Maximum) und eine maximale Schrägstellung und damit Ausströmablenkung geschaffen wird. Die erreichte Eindringtiefe ist verhältnismäßig gering.

Das gleichmäßige Verstellen aller Lamellen 1a, 1b, wobei die Lamellen 1a jeweils parallel zueinander liegen und gleichmäßig drehverstellt werden und die Lamellen 1 auch stets zueinander parallel verbleiben und um andere Drehwinkel verstellt werden, wird durch ein Gestänge 9 erzeugt, das aus rechtwinklig zur anströmenden Luft 4 liegenden Stangen 10 und 11 besteht, wobei die Stange 10 alle Lamellen 1 a und die Stange 11 alle Lamellen 1 b über Gelenk 12 miteinander verbindet. Durch diese Befestigungsart ist sichergestellt, daß alle Lamellen 1a dieselben Drehbewegungen ausführen. Das gleiche gilt für die Lamellen 1b. Darüber hinaus ist zumindest eine Lamelle 1 a über eine schräge Gelenkstange 13 mit einer Lamelle 1 b verbunden, wobei diese Gelenkstange 13 schräg zur anströmenden Luft und zu den Stangen 10, 11 ist. Damit ist die Anlenkstelle 14 der Stange 13 an der Lamelle 1b in einem unterschiedlichen Abstand A1 als der Abstand A2 der Anlenkstelle 15 der Stange 13 an der Lamelle 1 a zur Achse 3.

Die Gelenke und Anlenkstellen können durch Schraubkanäle 16 gebildet sein, die an den Innenseiten der Lamellen angeformt sind. Die Außenflächen der Lamellen 1 a, 1 b sind konvex geformt, so daß die Luftkanäle düsenförmig arbeiten.

Die Lamellen 1 a, 1 b eines einzigen Lamellenpaares 2 bilden zwischen sich den Zwischenraum 7, der zu den Stirnseiten hin offen ist um sekundär Luft eintreten zu lassen. Diese Sekundärluft strömt dann in Ausströmrichtung 8 aus, da sie von der durch die Luftkanäle 5 hindurchströmenden Luft mitgenommen wird. Hierbei ist von Bedeutung, daß der kleinste Freiströmungsquerschnitt des Luftkanals 5 sich weit vorne an den freien Enden der Lamellen 1a, 1 b befindet. Um auf besonders einfache Weise einen freien Eintritt von Sekundärluft in die Zwischenräume 7 zu gewährleisten sind die Lamellen so weit vor dem Auslaß eines Luftkanals (Gerätes) angeordnet, daß die Stirnseiten frei sind.

## Patentansprüche

1. Vorrichtung zum Leiten eines Luftstromes durch Lamellen, die am Auslaß einer den Luftstrom führenden, insbesondere erzeugenden Einrichtung angeordnet sind, wobei je zwei Lamellen mit ihren der Luftstromquelle zugewandten seitlichen Längskanten an einer an einem Luftauslaß der Einrichtung angeordneten Achse oder an zwei nahe beieinander liegenden Achsen drehbeweglich angelenkt sind um ein Lamellenpaar zu bilden, das mit benachbarten Lamellenpaaren Luftkanäle, insbesondere schlitzförmige Düsen bildet, deren Breite durch Verschwenken der Lamellen veränderbar ist, dadurch gekennzeichnet, daß die seitlichen Stirnseiten des Zwischenraumes (7) jeden Lamellenpaares (2) offen sind um Sekundärluft eintreten zu lassen, wobei die Lamellenpaare selber Nachtströmkanäle für Sekundärluft dadurch bilden, daß sie vor dem Luftauslaß angeordnet sind.

2. Vorrichtung nach Anspruch 1, dadurch gekennzeichnet, daß für einen freien Eintritt von Sekundärluft in die Zwischenräume (7) die Lamellenpaare (2) vor dem Auslaß befestigt sind.

3. Vorrichtung nach einem der vorherigen Ansprüche 1, daß die Lamellen (1a, 1b) derart durch Verschwenken verstellbar sind, daß bei einer Strömungsrichtung (8) in den Luftkanälen (5) in Richtung der anströmenden Luft (6) die Luftkanäle (5) eine kleinere Breite (B) aufweisen als in einer zur anströmenden Luft (6) schrägen Richtung.

## Claims

1. A device for guiding an air stream by lamellae disposed at the outlet of a device guiding and more particularly producing the air stream, each two lamellae being rotatably articulated via their lateral longitudinal edges adjacent the source of the air stream to a pivot disposed at an air outlet of the device or to two pivots disposed closely adjacent to one another, to form a pair of lamellae which cooperates with adjacent pairs of lamellae to form air channels, more particularly slot-shaped nozzles, whose width can be changed by pivoting the lamellae, characterized in that the lateral end sides of the gap (7) of each pair (2) of lamellae are open, to allow secondary air to enter, the pairs of lamellae themselves forming after-flow channels for secondary air by being disposed in front of the air outlet.

2. A device according to claim 1, characterized in that for the free entry of secondary air into the gaps (7), the pairs (2) of lamellae are attached in front of the outlet.

3. A device according to one of the preceding claims, characterized in that the lamellae (1 a, 1 b) can be so adjusted by pivoting that with one direction (8) of flow in the air channels (5) in the direction of the inflowing air (6) the air channels (5) have a smaller width (B) than in a direction at an inclination to the inflowing air (6).

## Revendications

1. Dispositif pour diriger un courant d'air à travers des lamelles qui sont disposées à la sortie d'une installation de guidage, en particulier de création, du courant d'air, deux lamelles étant chaque fois articulées à pivotement, par leurs arêtes longitudinales latérales tournées vers la source d'air, à un axe disposé à une sortie d'air de l'installation ou à deux axes disposés voisins l'un à l'autre, pour former une paire de lamelles qui forme avec des paires de lamelles adjacentes des canaux d'air, en particulier des buses en forme de fente, dont la largeur peut être modifiée par pivotement des lamelles, caractérisé en ce que les faces frontales latérales de l'espace intermédiaire (7) de chaque paire de lamelles (2) sont ouvertes pour laisser entrer de l'air secondaire, les paires de lamelles formant elles-mêmes des canaux de sillage arrière pour l'air secondaire, du fait qu'elles sont disposées avant la sortie d'air.

2. Dispositif selon la revendication 1, caractérisé en ce que, pour une entrée libre d'air secondaire dans les espaces intermédiaires (7), les paires de lamelles (2) sont fixées avant la sortie.

3. Dispositif selon l'une des revendications précédentes, caractérisé en ce fait que les lamelles (1a, 1b) sont réglables par pivotement de telle manière que dans le cas d'une direction d'écoulement (8) dans les canaux d'air (5) dans la direction de l'air affluant (6), les canaux d'air (5) présentent une largeur (B) plus faible que dans le cas d'une direction oblique par rapport à l'air affluant (6).
